# FASCICULE DE BREVET EUROPEEN

(11) **EP 4 476 499 B1**
(45) Date de publication et mention de la délivrance du brevet: **14.01.2026**
(21) Numéro de dépôt: 23701076.4
(22) Date de dépôt: 17.01.2023
(51) Int. Cl.: F41J 9/18, F41J 9/30

(54) **MACHINE DE LANCEMENT DE CIBLES DE BALL-TRAP**
WURFSCHEIBENABSCHUSSMASCHINE
CLAY PIGEON LAUNCHING MACHINE

(30) Priorité: 08.02.2022 FR 2201109
(43) Date de publication de la demande: 18.12.2024
(73) Titulaire: Laporte Holding, 06410 Biot (FR)
(72) Inventeur: LAPORTE, Jean-Michel, 06410 Biot (FR); FOUQUES, Jean-Marc, 06600 Antibes (FR)
(74) Mandataire: Hautier IP
(86) Numéro de dépôt international: PCT/EP2023/051011
(87) Numéro de publication internationale: WO 2023/151906

(56) Documents cités:
- FR-A- 1 125 504
- FR-A1- 3 066 813
- US-A1- 2014 261 364
- US-A1- 2015 204 638

## Description

### DOMAINE TECHNIQUE

La présente invention concerne le domaine des machines de lancement de cibles. Elle trouve pour application particulièrement avantageuse l'industrie du sport de tir, et en particulier du ball-trap.

### ETAT DE LA TECHNIQUE

Dans le secteur du tir sur cible, et particulièrement dans le milieu du ball-trap, la clientèle est friande d'une grande diversité de tirs. Cela passe par la nécessité pour les fabricants de machines de permettre un panel élargi de trajectoires possibles pour les cibles.

De nombreuses machines de lancement de cibles existantes disposent de mobilités permettant de varier les angles de tir des cibles. Ainsi, la machine présentée dans la publication brevet FR 3066813 A1 divulgue une machine de lancement de cibles équipée d'un socle permettant deux mobilités à 90° l'une de l'autre, par l'intermédiaire de glissières en arc de cercle.

Un objet de la présente invention est donc de proposer une base de machine, et un système de machine de lancement équipé d'une telle base, offrant une mobilité améliorée de la machine relativement à la base.

Les autres objets, caractéristiques et avantages de la présente invention apparaîtront à l'examen de la description suivante et des dessins d'accompagnement. Il est entendu que d'autres avantages peuvent être incorporés.

### RESUME

Pour atteindre cet objectif, on prévoit un système de lancement de cibles de ball-trap selon la revendication 1. Ce système comprend une machine de lancement de cibles et une base pour cette machine. La base comprend :
- une partie inférieure ;
- une partie supérieure configurée pour porter une machine de lancement de cibles, la partie supérieure étant montée avec une mobilité relativement à la partie inférieure ;
- un actionneur configuré pour commander la mobilité de la partie supérieure relativement à la partie inférieure.

Selon l'invention, la base est telle que :
- la partie inférieure comprend une arche extérieure ;
- la partie supérieure comprend une arche intérieure imbriquée dans l'arche extérieure ;
- la mobilité comprend une rotation de l'arche intérieure dans l'arche extérieure selon un axe de balancement.

Ainsi, la base dispose d'une configuration en double arches permettant un débattement optimisé de la partie supérieure relativement à la partie inférieure. Suivant un aspect, l'optimisation s'adresse à l'obtention d'une plus grande amplitude angulaire, notamment pour obtenir des trajectoires extrêmes pour les cibles. Suivant un autre aspect, alternatif ou cumulatif, l'optimisation est relative à une meilleure répartition des charges s'appliquant sur l'arche intérieure, notamment pour limiter les efforts que l'actionneur doit appliquer.

On peut par exemple ainsi obtenir une augmentation du taux de réussite des tireurs pour attirer une clientèle plus large que les tireurs chevronnés. Les cibles standards sont en effet de forme discoïdale et pourvues d'une calotte bombée et hormis dans les trajectoires survolant le tireur, l'orientation de la cible en vol n'expose en pratique que son profil latéral pour interférer avec la gerbe de plombs, ce qui confère une certaine complexité aux tirs. Un plus grand débattement angulaire de la machine, rendu ici possible, permet donc d'augmenter la surface que peuvent atteindre les plombs.

La forme en arche permet par ailleurs de disposer d'une rigidité importante dans une direction privilégiée en limitant le volume global de la partie équipée de cette arche, partie inférieure ou partie supérieure.

En outre, elle permet l'imbrication de l'arche intérieure dans l'arche extérieure, en formant de préférence une superposition relativement homothétique des deux arches, sans accroître substantiellement la hauteur de la base. Globalement, la partie basse de l'arche intérieure, et de préférence une majorité de la hauteur de l'arche intérieure, se trouve intégrée dans le volume intérieur de ce dernier, lorsque l'arche intérieure est dans le même plan que l'arche extérieure. Cette forme est aussi favorable à un débattement aussi grand que possible de l'arche intérieure lors de sa rotation.

La machine de lancement de cibles est portée par la base.

En considérant le poids important de la machine, son montage sur une telle base autorise avantageusement un positionnement optimisé pour limiter l'influence du déplacement du centre de gravité de l'ensemble mobile lorsque la machine est inclinée.

### BREVE DESCRIPTION DES FIGURES

Les buts, objets, ainsi que les caractéristiques et avantages de l'invention ressortiront mieux de la description détaillée d'un mode de réalisation de cette dernière qui est illustré par les dessins d'accompagnement suivants dans lesquels :
La figure 1 représente une vue de face avant d'un système comprenant une base et une machine de lancement chargé en cibles.
La figure 2 représente une vue de face arrière de ce système.
La figure 3 représente un mode de réalisation de la base, isolée de la machine qu'elle porte, selon une perspective.
La figure 4 montre la base dans le mode de réalisation de la figure précédente, avec une inclinaison de l'arche intérieure.
La figure 5 présente un exemple de mobilité d'un socle de la base.
La figure 6 est une deuxième illustration de cette mobilité de socle.
Les figures 7 à 9 montrent une pluralité de positions de tir possibles non limitatives en jouant sur les mobilités de la base.
La figure 10 reflète une mobilité relativement à un support.
La figure 11 illustre de profil une position extrême indicative pouvant être atteinte grâce à l'invention.
La figure 12 montre un mode de réalisation avec contrepoids.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques.

### DESCRIPTION DÉTAILLÉE

Avant d'entamer une revue détaillée de modes de réalisation de l'invention, sont énoncées ci-après des caractéristiques optionnelles qui peuvent éventuellement être utilisées en association ou alternativement :
- l'arche extérieure 1 comprend un premier bras 11 et un deuxième bras 12 s'étendant sur des côtés opposés de l'arche extérieure 1 ; dans laquelle l'arche intérieure 3 comprend un premier bras 31 et un deuxième bras 32 s'étendant sur des côtés opposés de l'arche intérieure 3, et dans laquelle la rotation de l'arche intérieure 3 dans l'arche extérieure 1 est opérée par un premier pivot entre le premier bras 11 de l'arche extérieure 1 et le premier bras 31 de l'arche intérieure 3 et un deuxième pivot, opposée au premier pivot, entre le deuxième bras 12 de l'arche extérieure 1 et le deuxième bras 32 de l'arche intérieure 3 ;
- l'actionneur 35 comporte une extrémité montée sur l'arche intérieure 3 et une autre extrémité montée sur l'arche extérieure 1 ;
- l'actionneur 35 est un vérin présentant une course perpendiculaire à l'axe de balancement 34 ;
- l'extrémité de l'actionneur 35 est montée sur l'arche intérieure 3 par un bras de levier 353 ;
- la base comprend un support 2 sur lequel est montée l'arche extérieure 1 et dans laquelle le support 2 comporte une surface inférieure d'appui selon un plan d'appui 21, et dans laquelle l'axe de balancement 34 est parallèle au plan ;
- l'arche extérieure 1 est montée à rotation sur le support 2 selon un axe primaire 14, la base comprenant un actionneur primaire 15 configuré pour commander la rotation de l'arche extérieure 1 relativement au support 2 ;
- l'axe primaire 14 est perpendiculaire à l'axe de basculement balancement 34 et/ou l'axe primaire 14 et l'axe de basculement balancement 34 sont concourants ;
- l'arche intérieure 3 et l'arche extérieure 1 présentent une symétrie autour d'un plan de symétrie perpendiculaire à l'axe de balancement 34 ;
- un socle 4 est monté sur l'arche intérieure 1 et comprend une zone de support de la machine 5 de lancement de cibles ;
- le socle 4 est monté en rotation sur l'arche intérieure 3 selon un axe secondaire 44, la base comprenant un actionneur secondaire 45 configuré pour commander la rotation du socle 4 relativement à l'arche intérieure 3 ;
- l'axe secondaire 44 est perpendiculaire à l'axe de balancement 34 et/ou dans laquelle l'axe secondaire 44 et l'axe de balancement 34 sont concourants ;
- le socle 4 comprend une pluralité de points d'ancrage 47, de préférence, quatre points d'ancrage uniformément répartis à 90° autour de l'axe secondaire 44, chacun configuré pour monter de manière interchangeable une extrémité de l'actionneur secondaire 45 ;
- l'axe secondaire 44 est situé dans le plan de symétrie ;
- l'axe primaire 14 est situé dans le plan de symétrie ;
- la partie supérieure comprend un contrepoids 37, de préférence monté de manière amovible.
- la machine 5 de lancement de cibles comprend un barillet 52 de stockage de cibles, et le système comprend une configuration de charge maximale dans laquelle le barillet 52 est intégralement rempli de cibles 6, et une configuration de charge minimale dans laquelle le barillet 52 est entièrement vide de cibles 6 ;
- un ensemble formé par la machine 35 de lancement de cibles et la partie supérieure présente un premier centre de gravité dans la configuration de charge maximale et un deuxième centre de gravité dans la configuration de charge minimale, l'ensemble présentant une position extrême dans laquelle l'arche extérieure 1 et l'arche intérieure 3 présentent un angle relatif maximal, l'axe de balancement 34 étant situé de sorte qu'une valeur de couple exercé par le poids de l'ensemble, selon la direction de l'axe de balancement 34, dans la configuration de charge maximale soit sensiblement égale à une valeur de couple exercé par le poids de l'ensemble dans la configuration de charge minimale dans la position extrême ;
- la projection orthogonale du centre de gravité de l'ensemble sur le plan d'appui 21 est située dans un tiers central de la projection orthogonale du support sur le plan d'appui 21.

Il est précisé que dans le cadre de la présente invention, l'expression «substantiellement égale» s'entend d'une valeur qui n'est pas éloignée de plus ou de moins de 10% d'une autre valeur.

La forme en arche offre une géométrie concave. On entend par «imbriquée» le fait que l'arche intérieure soit montée de sorte à pouvoir se débattre dans la concavité de l'arche extérieur. Typiquement, cette imbrication est telle que, lorsque l'arche intérieure est dans un plan vertical au repos, elle s'étend de manière globalement parallèle à l'arche extérieure, les profils des deux arches étant superposés. Cela n'exclut pas que l'arche intérieure dépasse au-delà de l'arche extérieure, en particulier au-dessus de l'axe de balancement. Autrement dit, lorsque les deux arches sont dans un même plan et rapprochées l'une de l'autre, l'arche intérieure s'inscrit dans l'espace concave défini par l'arche extérieure au-dessus de celui-ci, les profils concaves des deux arches étant orientés du même côté.

L'invention ici présentée comprend une machine 5 configurée pour lancer des cibles 6. Ces dernières peuvent être du type pigeon d'argile, qui ont une section circulaire, en forme de plateau et qui sont généralement utilisées pour la pratique du ball-trap. Cette application n'est pas limitative. Notamment, des cibles en matériau polymère pour la pratique du tir à l'arc sur cible mouvante est une autre application possible.

Globalement, on peut mettre en œuvre une machine 5 de conception courante et la rapporter sur la base décrite en détail dans la suite de la description. Typiquement, la machine 5 comprend une partie de lancement 51. Dans cette dernière, une cible prête au lancement est généralement disposée sur un plan de lancement 511 pour être projetée par un bras 512 mobile en rotation et commandé par un système d'armement motorisé et de déclenchement.

Pour permettre une pratique répétée du tir, il est généralement connu d'associer un barillet 52 à la partie de lancement 51. Comme le reflètent les figures 1 et 2, le barillet 52 est disposé au-dessus de la partie de lancement 51 et il présente des moyens de délivrance successive d'au moins une cible 6 ainsi déstockée, en direction du plan de lancement 511.

Le barillet 52 comprend typiquement une pluralité de colonnes dans chacune desquelles les cibles 6 peuvent être superposées. On peut typiquement ainsi stocker plusieurs dizaines de cibles 6. On comprend aisément que le poids de la machine 5 est conséquent, surtout lorsque beaucoup de cibles sont stockées. À titre d'exemple, le poids d'une machine 5 à vide peut être de 70 kg et la charge maximale de cibles de 30 kg. La base sur laquelle repose la machine 5 doit donc être capable de supporter un tel poids, et cela dans différentes positions de la machine, pour permettre différentes directions de tir. En particulier, cela peut inclure des positions très inclinées de la machine relativement à la base, comme on peut le voir par exemple sur les figures 11 et 12.

Comme on le voit notamment dans le mode de réalisation des figures 1 et 2, la base ici présentée comprend depuis un plan d'appui 21 correspondant typiquement au sol, un support 2 portant une arche extérieure 1. Cet ensemble appartient typiquement à une partie inférieure de la base. Il est surmonté d'une arche intérieure 3 montée mobile relativement à l'arche extérieure 1. L'arche intérieure 3 porte elle-même un socle 4 au niveau duquel la machine 5 est reçue. Typiquement, l'arche intérieure 3 et le socle 4 appartiennent à une partie supérieure de la base qui se trouve ainsi mobile relativement à la partie inférieure.

Pour le moins, il existe donc une mobilité en rotation relative entre les arches 1, 3. Les figures 1 et 2 montrent un actionneur 35 permettant de commander cette mobilité. Elles révèlent aussi un actionneur primaire 15 permettant de commander une mobilité relative entre le support 2 et l'arche extérieure 1, ainsi qu'un actionneur secondaire 45 permettant de commander une mobilité relative entre l'arche intérieure 3 et le socle 4. Bien que non indispensables à la mise en œuvre de l'invention, les actionneurs primaires et secondaires et les mouvements qu'ils permettent confèrent à la base une plus grande variété de configurations pour permettre des positions très variées de la machine de lancement 5.

Suivant une possibilité, au moins l'un des actionneurs 15, 35,45 est un vérin, et de préférence un vérin électrique. Notamment, au moins l'un de ces vérins peut être commandé par le biais d'une interface de contrôle comme une télécommande, et/ou par le biais d'un dispositif programmable assurant des variations aléatoires ou non de position.

En référence à la figure 3, illustrant la base isolée de la machine 5, on peut d'abord noter un exemple de réalisation de l'arche extérieure 1. Cette dernière peut être réalisée sous la forme d'un profilé, soit d'une seule pièce, soit issue d'un assemblage d'une pluralité de profilés élémentaires. Dans l'exemple représenté, la section transversale de l'arche extérieure est rectangulaire, et plus précisément carrée.

Dans cet exemple, l'arche extérieure 1 dispose d'une première branche 11 formant une partie de sa longueur, et une deuxième branche 12 formant une autre partie de sa longueur, les deux branches étant opposées. Toujours dans cet exemple et à titre non limitatif, les branches 11,12 sont raccordées fixement par un bloc de jonction 13 se situant typiquement à mi- longueur de l'arche extérieure 1. Comme on le verra plus loin, le bloc 13 donne aussi préférentiellement la possibilité de faire un raccordement au support 2.

À titre d'exemple, la longueur de l'arche intérieure en projection sur le plan d'appui 21 peut être supérieure ou égale à 80 cm et/ou inférieure ou égale à 150 cm.

De préférence, la première branche 11 et la deuxième branche 12 sont symétriques relativement à un plan passant par le milieu de la longueur de l'arche extérieure 1 et dirigé selon la section des branches. On verra que ce plan peut comprendre un axe de rotation 14 de l'arche 1 relativement au support 2.

Préférentiellement, l'arche extérieure 1 présente par ailleurs une symétrie selon un plan 17 illustré à la figure 3 et s'étendant verticalement en coupant l'arche 1 au milieu de sa largeur.

À titre préféré, les branches 11,12 et le bloc 13 sont réalisés en un matériau ou à base de matériau métallique, tel que de l'acier. La configuration en forme de profilés arqués des branches permet d'utiliser des éléments creux limitant le poids de l'arche 1. Dans le même temps, on dispose d'une rigidité satisfaisante.

L'arche extérieure 1 définit, entre ces deux extrémités distales 111,121, une concavité orientée vers le haut formant un espace de débattement pour la partie supérieure, et en particulier pour l'arche intérieure 3.

Ce débattement est permis autour d'un axe de balancement 34 schématisé à la figure 4 ; typiquement, l'axe 34 est horizontal dans une position d'utilisation habituelle ; pour le moins, il est avantageusement parallèle au sol, c'est-à-dire au plan d'appui 21. Le balancement est produit par l'articulation de l'arche intérieure 3 relativement à l'arche extérieure1 aux deux extrémités distales de ces arches. En particulier, une extrémité 311 de l'arche intérieure 3 est raccordée à une extrémité 111 de l'arche extérieure 1 par une liaison pivot qui peut être matérialisée par un arbre 341. Du côté opposé, une autre extrémité 321 de l'arche intérieure 3 est raccordée à une autre extrémité 121 de l'arche extérieure 1 par une autre liaison pivot qui peut être matérialisée par un arbre 342.

On peut se référer à la description de l'arche extérieure 1 pour des exemples de détails de réalisation possibles pour l'arche intérieure 3 ; en particulier pour le choix de matériaux, la géométrie et la réalisation sous forme de profilés. Notamment, l'arche 3 peut comporter une première branche 31 et une deuxième branche 32 raccordées fixement par l'intermédiaire d'un bloc de jonction 33 avantageusement situé au centre de l'arche intérieure 3 et en vis-à-vis du bloc de jonction 13 dans la situation de la figure 3.

La longueur, en projection sur le plan 21, de l'arche intérieure 3 est inférieure à celle de l'arche extérieure 1 de sorte que les branches de l'arche extérieure 1 encadrent les branches de l'arche intérieure 3. Suivant une direction en hauteur, l'arche intérieure 3 s'étend majoritairement, voire totalement, entre ces deux extrémités de sorte à se situer dans la concavité de l'arche extérieure 1 lorsqu'elle est dirigée dans le plan 17, comme cela ressort de la figure 3. Dans cette situation, la concavité de l'arche intérieure 3 est dirigée dans le même sens que celle de l'arche extérieure 1, signifiant que les deux arches sont imbriquées. Suivant la possibilité illustrée à la figure 3, on notera qu'une partie basale de chacune des arches, au niveau des blocs de jonction, est rectiligne, si bien que les deux arches sont parallèles à ce niveau selon une direction parallèle à l'axe 34.

Comme indiqué précédemment, la rotation autour de l'axe 34 s'effectue par un actionneur 35.

Les figures 3 et 4 permettent de visualiser cette commande par un mouvement de la tige 352 de cet actionneur 35 relativement à son corps 351. Dans le cas illustré, une extrémité de l'actionneur 35 est montée sur l'arche extérieure 3, ici par l'intermédiaire d'une pièce de montage 36 fixée sur l'arche 3. L'extrémité opposée de l'actionneur est montée sur l'arche intérieure 1, et, dans cet exemple, par l'intermédiaire d'un bras de levier 353. Alors que la tige 352 est rétractée dans le cas de la figure 3, elle est au moins partiellement déployée dans le cas de la figure 4 de sorte à induire une rotation de l'arche intérieure 3 suivant le mouvement de la flèche de la figure 4.

Cette disposition permet un degré de liberté entre la partie inférieure et la partie supérieure de la base, pour faire varier l'inclinaison de la machine selon la direction 34. Par exemple, la figure 11 et la figure 12 donnent deux exemples du résultat produit par cette inclinaison, exemples dans lesquels l'arche 3 présente un angle non nul relativement à l'arche 1. L'inclinaison que l'on peut reproduire n'est pas limitée, mais peut très bien couvrir un débattement allant jusqu'à 80° autour de la position verticale présentée à la figure 3.

Pour entraîner la machine 5 dans cette inclinaison, la base comporte un socle 4 porté par l'arche intérieure 3. Comme le montre la figure 4 notamment, le socle 4 peut disposer d'un plateau 41 supporté par le bloc de jonction 33 ainsi qu'un montant 42 faisant saillie sur la surface supérieure du plateau 41, la machine étant avantageusement fixée au montant 42, notamment par vissage. De préférence, un pivot 43 permet de régler l'inclinaison entre le montant 42 et le plateau 41 offrant ainsi une capacité de réglage supplémentaire à l'orientation de la machine 5.

Préférentiellement, le socle 4 est monté en rotation sur l'arche intérieure 3, autour d'un axe 44 visible à la figure 5. Cette rotation est par ailleurs commandée par l'actionneur 45. Une extrémité de l'actionneur 45 est montée sur l'arche intérieure 3, comme c'est le cas pour le corps 451 de l'actionneur 45 dans les figures, alors que l'autre extrémité de l'actionneur 45 est montée sur le socle 4, comme c'est le cas de la tige 452 dans les figures. On comprend qu'un débattement en translation de la tige 452 permet de modifier la position angulaire du socle 4 relativement à l'arche intérieure 3. Cela est révélé par les variations de position telles que visibles notamment sur les figures 4, 5 et 6 et les flèches illustrant la rotation aux figures 5 et 6.

Suivant une option avantageuse, l'actionneur 45 peut être monté sur le socle 4 à différents endroits du plateau 41 correspondant au point d'ancrage 47 référencé aux figures 5 et 6. Par exemple, par de simples opérations de vissage et de dévissage, on peut modifier le secteur angulaire de débattement en rotation du socle 4 relativement à l'arche intérieure 3 et ce, pour une course d'actionneur 45 limitée. Par exemple, si la course est configurée pour pouvoir produire un débattement de 90°, le positionnement de quatre points d'ancrage 47 espacés de 90° sur le plateau 41 permet une capacité de mouvement à 360° du socle 4 relativement à l'arche intérieure 3.

Pour guider cette rotation, un pivot est de préférence positionné au centre du plateau 41 vis-à-vis du bloc de jonction 33.

La figure 7 présente un exemple d'orientation d'une machine 5 grâce à la base de l'invention. La flèche qui y est visible montre notamment qu'il est possible de projeter une cible 6 par le bras 512 de manière très inclinée vers le bas, la plaque de lancement 511 étant très inclinée dans ce cas. Avec une même inclinaison de l'arche intérieure 3, la figure 8 montre une orientation très différente de la direction de tir par une flèche dirigée fortement vers le haut, le socle 4 ayant été tourné par l'actionneur 45 relativement à la position de la figure 7. Toujours à titre d'exemple, la figure 9 montre par une flèche une autre direction de tir avec une autre orientation du socle 4 produite par l'actionneur 45 éventuellement avec le recours à une modification du point d'ancrage de ce dernier.

La figure 10 schématise une autre capacité de mouvement optionnel, entre le support 2 et l'arche extérieure 1. Comme évoqué précédemment, une mobilité en rotation est avantageusement permise entre ces deux parties autour d'un axe 14. À cet effet, une liaison pivot est organisée entre le support et le bloc de jonction 13 et l'actionneur 15 assure la commande de la rotation. Comme précédemment, une première extrémité de l'actionneur 15, ici celle du corps 151 de l'actionneur 15, est montée sur l'arche extérieure 1, ici par l'intermédiaire d'une pièce de montage 16 alors que l'autre extrémité, ici celle de la tige 152, est montée sur le support 2. Le mouvement produit est illustré par la flèche en figure 10.

On peut par exemple autoriser un débattement angulaire sensiblement de 90°.

Dans le cas des différentes figures, le support 2 comporte une pluralité de pieds 23 s'étendant depuis une zone centrale 24 jusqu'à des pattes 22 configurées pour former une surface d'appui du support 2 sur le plan d'appui 21, ces références numériques étant visibles en figure 11.

De préférence, on forme un appui plan entre les pattes 22 et le plan 21. Les pieds 23 ont de préférence une inclinaison comprise entre 20° et 60° relativement au plan d'appui 21. De préférence, la zone centrale 24 s'étend en suivant un plan parallèle au plan d'appui 21.

Toujours à titre avantageux, l'axe 14 est perpendiculaire au plan d'appui 21. Et le plan 17 de l'arche extérieure comprend de préférence l'axe 14. La partie inférieure de la base est ainsi centrée dans son mouvement vis-à-vis du support 2.

La figure 11 montre par ailleurs que la base permet d'optimiser la position relative de la machine 5 et de la base pour réduire les efforts en jeu. En particulier, l'axe 34 peut être judicieusement placé à un niveau de hauteur intermédiaire de la machine 5 de sorte à répartir le poids de cette dernière autour de l'axe 34 en formant un effet de balancier.

Par exemple, on peut considérer une configuration de l'ensemble formé par la machine et la partie supérieure de la base correspondant à une charge maximale, c'est-à-dire lorsque le barillet 52 est rempli totalement de cibles 6. Cette configuration de charge maximale additionne le poids fixe de la machine et de la partie supérieure, par exemple un total sensiblement de 70 kg, et celui d'un chargement complet de cibles, par exemple sensiblement de 30 kg, correspondant à une charge maximale de 100 kg. À l'opposé, une configuration de charge minimale correspond à une situation dans laquelle le barillet est vide de cibles, équivalente par exemple à une charge totale de 70 kg.

On comprend que la position du centre de gravité de cet ensemble évolue lorsque la machine est inclinée. De ce fait, le moment de force exercé par son poids sur la partie inférieure de la base varie également, en passant d'une valeur minimale autour d'une position dans laquelle l'arche intérieure 3 est dirigée dans le plan 17 à une valeur maximale lorsque l'arche intérieure 3 est dans une position d'inclinaison extrême, par exemple dans le cas de la figure 11.

En plus de placer l'axe 34 à une position intermédiaire selon la hauteur de la machine, ce qui est permis par l'arche intérieure 3 dont la concavité permet de recevoir une portion inférieure de ladite machine, on peut aussi raffiner la position de l'axe 34 de sorte à éviter une trop forte variation du couple occasionné par le poids de l'ensemble entre les configurations de charge maximale et de charge minimale.

À cet effet, on cherche à maintenir identique le rapport entre le poids de l'ensemble et la distance entre un axe vertical G3y passant par l'axe 34 et un axe vertical G2y et G1y passant par le centre de gravité de l'ensemble, respectivement dans la configuration de charge maximale et dans la configuration de charge minimale.

Dans l'exemple d'une charge maximale de 100 kg et d'une charge minimale de 70 kg, la figure 11 montre une détermination d'une distance entre G3y et les deux directions G1y et G2y telle que : [G1yG3y]*70 = [G2yG3y]*100.

Suivant une option plus approximative, on peut simplement placer l'axe 34 pour le moins entre les directions G2y et G3y.

Par ailleurs, on peut s'arranger pour que la projection sur le plan d'appui 21 de la direction G2y (direction verticale passant par le centre de gravité de l'ensemble formé par la machine à la partie supérieure de la base en configuration de charge maximale) soit toujours inscrite dans la surface de la zone centrale 24 du support 2. Cette dernière zone 24, ainsi astucieusement dimensionnée, assure une bonne stabilité, dans la mesure où le balourd de la machine n'est jamais trop excentré si bien qu'elle ne risque pas de basculer. On peut ainsi dimensionner au mieux la surface d'occupation au sol du support 2, qui peut être, de manière surprenante, relativement réduit grâce à l'invention et l'optimisation du placement du centre de gravité des éléments mobiles relativement à la partie inférieure de la base.

La figure 12 reflète également cette disposition, avec le centre de gravité Gt de l'ensemble en configuration de charge maximale, et la direction G2y qui reste inscrite dans la surface de la zone centrale 24.

La figure 12 montre une autre option de l'invention sous la forme d'un contrepoids 37. En effet, la charge maximale de l'ensemble porté par la partie inférieure de la base peut évoluer, soit lors de variations de chargement du barillet 52, soit encore selon le type de machine qui peut être portée par la base. Les machines n'ont en effet pas toutes le même poids. Le contrepoids 37 peut équiper l'ensemble porté par l'arche 1 et notamment il peut être monté sur l'arche intérieure 3. Selon l'exemple de la figure 12, le contrepoids 37 est fixé au bloc de jonction 33. De préférence, pour réaliser un effet de balancier vis-à-vis de la partie haute de la machine 5, le contrepoids 37 est situé au niveau de la portion inférieure de l'arche intérieure 3.

Suivant une possibilité additionnelle, la position du contrepoids est réglable en hauteur, de sorte à faire varier son influence en termes de moments de force sur la globalité de la charge produite par l'ensemble porté par la base. Suivant une autre possibilité, cumulative ou alternative, le contrepoids réalisé de manière amovible sur la base, de sorte à pouvoir l'utiliser uniquement lorsque cela est nécessaire et/ou de sorte à pouvoir monter un contrepoids présentant la masse la plus adaptée à la situation.

L'invention n'est pas limitée aux modes de réalisation précédemment décrits.

### REFERENCES NUMERIQUES

1. Arche extérieure
11. Premier bras
12. Deuxième bras
13. Bloc de jonction
14. Axe primaire
15. Actionneur primaire
151. Corps
152. Tige
16. Pièce de montage
17. Plan
2. Support
21. Plan d'appui
22. Patte
23. Pied
24. Zone centrale
3. Arche intérieure
31. Premier bras
311. Extrémité distale
32. Deuxième bras
321. Extrémité distale
33. Bloc de jonction
34. Axe de balancement
341. Premier arbre
342. Deuxième arbre
35. Actionneur
351. Corps
352. Tige
353. Bras de levier
36. Pièce de montage
37. Contrepoids
4. Socle
41. Plateau
42. Montant
43. Pivot
44. Axe secondaire
45. Actionneur secondaire
451. Corps
452. Tige
46. Pièce de montage
47. Points d'ancrage
5. Machine
51. Partie de lancement
511. Plan de lancement
512. Bras
52. Barillet
6. Cible

## Revendications

1. Système de lancement de cibles de ball-trap, comprenant une machine (5) de lancement de cibles dotée d'une partie de lancement (51) présentant un plan de lancement (511) sur lequel une cible à projeter est destinée à être disposée et un bras (512) mobile en rotation et commandé par un système d'armement motorisé et de déclenchement, le système de lancement comprenant également une base, la machine (5) de lancement de cibles étant portée par la base, dans lequel la machine (5) de lancement de cibles comprend un barillet (52) de stockage de cibles, le système comprenant une configuration de charge maximale dans laquelle le barillet (52) est intégralement rempli de cibles (6), et une configuration de charge minimale dans laquelle le barillet (52) est entièrement vide de cibles (6), et dans lequel la base pour machine (5) de lancement de cibles comprend :
• une partie inférieure ;
• une partie supérieure configurée pour porter la machine de lancement de cibles, la partie supérieure étant montée avec une mobilité relativement à la partie inférieure ;
• un actionneur (35) configuré pour commander la mobilité de la partie supérieure relativement à la partie inférieure ;
**caractérisée en ce que**:
• la partie inférieure comprend une arche extérieure (1) ;
• la partie supérieure comprend une arche intérieure (3) imbriquée dans l'arche extérieure (1) ;
• la mobilité comprend une rotation de l'arche intérieure (3) dans l'arche extérieure (1) selon un axe de balancement (34).

2. Système selon la revendication précédente, dans lequel un ensemble formé par la machine (5) de lancement de cibles et la partie supérieure présente un premier centre de gravité dans la configuration de charge maximale et un deuxième centre de gravité dans la configuration de charge minimale, l'ensemble présentant une position extrême dans laquelle l'arche extérieure (1) et l'arche intérieure (3) présentent un angle relatif maximal, l'axe de balancement (34) étant situé de sorte qu'une valeur de couple exercé par le poids de l'ensemble, selon la direction de l'axe de balancement (34), dans la configuration de charge maximale soit sensiblement égale à une valeur de couple exercé par le poids de l'ensemble dans la configuration de charge minimale dans la position extrême.

3. Système selon l'une quelconque des revendications précédentes dans laquelle l'arche extérieure (1) comprend un premier bras (11) et un deuxième bras (12) s'étendant sur des côtés opposés de l'arche extérieure (1) ; dans laquelle l'arche intérieure (3) comprend un premier bras (31) et un deuxième bras (32) s'étendant sur des côtés opposés de l'arche intérieure (3), et dans laquelle la rotation de l'arche intérieure (3) dans l'arche extérieure (1) est opérée par un premier pivot entre le premier bras (11) de l'arche extérieure (1) et le premier bras (31) de l'arche intérieure (3) et un deuxième pivot, opposé au premier pivot, entre le deuxième bras (12) de l'arche extérieure (1) et le deuxième bras (32) de l'arche intérieure (3).

4. Système selon l'une quelconque des revendications précédentes, dans laquelle l'actionneur (35) comporte une extrémité montée sur l'arche intérieure (3) et une autre extrémité montée sur l'arche extérieure (1).

5. Système selon l'une quelconque des revendications précédentes, comprenant un support (2) sur lequel est montée l'arche extérieure (1) et dans laquelle le support (2) comporte une surface inférieure d'appui selon un plan d'appui (21), et dans laquelle l'axe de balancement (34) est parallèle au plan.

6. Système selon la revendication précédente, dans laquelle l'arche extérieure (1) est montée à rotation sur le support (2) selon un axe primaire (14), la base comprenant un actionneur primaire (15) configuré pour commander la rotation de l'arche extérieure (1) relativement au support (2).

7. Système selon la revendication précédente, dans laquelle l'axe primaire (14) est perpendiculaire à l'axe de balancement (34) et/ou l'axe primaire (14) et l'axe de balancement (34) sont concourants.

8. Système selon la revendication 2, en combinaison avec l'une quelconque des revendications 5 à 7, ladite base dans laquelle la projection orthogonale du centre de gravité de l'ensemble sur le plan d'appui (21) est située dans un tiers central de la projection orthogonale du support sur le plan d'appui (21).

9. Système selon l'une quelconque des revendications précédentes, dans laquelle l'arche intérieure (3) et l'arche extérieure (1) présentent une symétrie autour d'un plan de symétrie perpendiculaire à l'axe de balancement (34).

10. Système selon l'une quelconque des revendications précédentes, comprenant un socle (4) monté sur l'arche intérieure (3), et comprenant une zone de support de la machine (5) de lancement de cibles.

11. Système selon la revendication précédente, dans laquelle le socle (4) est monté en rotation sur l'arche intérieure (3) selon un axe secondaire (44), la base comprenant un actionneur secondaire (45) configuré pour commander la rotation du socle (4) relativement à l'arche intérieure (3).

12. Système selon la revendication précédente, dans laquelle l'axe secondaire (44) est perpendiculaire à l'axe de balancement (34) et/ou dans laquelle l'axe secondaire (44) et l'axe de balancement (34) sont concourants.

13. Système selon l'une quelconque des deux revendications précédentes dans laquelle le socle (4) comprend une pluralité de points d'ancrage (47), de préférence quatre points d'ancrage uniformément répartis à 90° autour de l'axe secondaire (44), chacun configuré pour monter de manière interchangeable une extrémité de l'actionneur secondaire (45).

14. Système selon la revendication 9 en combinaison avec une quelconque des revendications 11 à 13, dans laquelle l'axe secondaire (44) est situé dans le plan de symétrie.

15. Système selon la revendication 9 en combinaison avec une quelconque des revendications 6 ou 7, dans laquelle l'axe primaire (14) est situé dans le plan de symétrie.

## Patentansprüche

1. Wurfscheibenschießen-Zielwurfsystem, umfassend eine Zielwurfmaschine (5) mit einem Wurfabschnitt (51), der eine Wurfebene (511), auf der eine Zielscheibe angeordnet sein soll, und einen drehbeweglichen Arm (512) besitzt, der von einem motorisierten Ausrüstungs- und Auslösesystem gesteuert wird, wobei das Wurfsystem auch eine Basis umfasst, wobei die Zielwurfmaschine (5) von der Basis getragen wird, wobei die Zielwurfmaschine (5) eine Zielspeichertrommel (52) umfasst, wobei das System eine maximale Lastkonfiguration, bei der die Trommel (52) vollständig mit Zielen (6) gefüllt ist, und eine minimale Lastkonfiguration, bei der die Trommel (52) vollständig leer von Zielen (6) ist, umfasst, und wobei die Basis für die Zielwurfmaschine (5) Folgendes umfasst:
• einen unteren Teil;
• einen oberen Teil, der so konfiguriert ist, dass er die Zielwurfmaschine trägt, wobei der obere Teil mit einer Beweglichkeit relativ zu dem unteren Teil montiert ist;
• einen Aktuator (35), der so konfiguriert ist, dass er die Beweglichkeit des oberen Teils relativ zu dem unteren Teil steuert;
**dadurch gekennzeichnet, dass**:
• der untere Teil einen äußeren Bogen (1) umfasst;
• der obere Teil einen inneren Bogen (3) umfasst, der in den äußeren Bogen (1) eingebettet ist;
• die Beweglichkeit eine Drehung des inneren Bogens (3) im äußeren Bogen (1) um eine Schwenkachse (34) umfasst.

2. System nach dem vorhergehenden Anspruch, wobei eine von der Zielwurfmaschine (5) und dem oberen Teil gebildete Baugruppe einen ersten Schwerpunkt in der maximalen Lastkonfiguration und einen zweiten Schwerpunkt in der minimalen Lastkonfiguration besitzt, wobei die Baugruppe eine Endposition besitzt, in der der äußere Bogen (1) und der innere Bogen (3) einen maximalen relativen Winkel besitzen, wobei die Schwenkachse (34) derart angeordnet ist, dass ein Drehmomentwert, der durch das Gewicht der Baugruppe in Richtung der Schwenkachse (34) in der maximalen Lastkonfiguration ausgeübt wird, im Wesentlichen gleich einem Drehmomentwert ist, der durch das Gewicht der Baugruppe in der minimalen Lastkonfiguration in der Endposition ausgeübt wird.

3. System nach einem der vorhergehenden Ansprüche, wobei der äußere Bogen (1) einen ersten Arm (11) und einen zweiten Arm (12) umfasst, die sich auf gegenüberliegenden Seiten des äußeren Bogens (1) erstrecken; wobei der innere Bogen (3) einen ersten Arm (31) und einen zweiten Arm (32) umfasst, die sich auf gegenüberliegenden Seiten des inneren Bogens (3) erstrecken, und wobei die Drehung des inneren Bogens (3) im äußeren Bogen (1) durch ein erstes Drehgelenk zwischen dem ersten Arm (11) des äußeren Bogens (1) und dem ersten Arm (31) des inneren Bogens (3) und ein zweites, dem ersten Drehgelenk gegenüberliegendes Drehgelenk zwischen dem zweiten Arm (12) des äußeren Bogens (1) und dem zweiten Arm (32) des inneren Bogens (3) ausgeführt wird.

4. System nach einem der vorhergehenden Ansprüche, wobei der Aktuator (35) ein an dem inneren Bogen (3) montiertes Ende und ein weiteres, am äußeren Bogen (1) montiertes Ende aufweist.

5. System nach einem der vorhergehenden Ansprüche, umfassend einen Träger (2), an dem der äußere Bogen (1) montiert ist, und wobei der Träger (2) eine untere Auflagefläche gemäß einer Auflageebene (21) aufweist, und wobei die Schwenkachse (34) parallel zu der Ebene verläuft.

6. System nach dem vorhergehenden Anspruch, wobei der äußere Bogen (1) drehbar auf dem Träger (2) entlang einer primären Achse (14) montiert ist, wobei die Basis einen primären Aktuator (15) umfasst, der so konfiguriert ist, dass er die Drehung des äußeren Bogens (1) relativ zu dem Träger (2) steuert.

7. System nach dem vorhergehenden Anspruch, wobei die primäre Achse (14) senkrecht zu der Schwenkachse (34) steht und/oder die primäre Achse (14) und die Schwenkachse (34) zusammenfallen.

8. System nach Anspruch 2, in Kombination mit einem der Ansprüche 5 bis 7, wobei die orthogonale Projektion des Schwerpunkts der Baugruppe auf die Auflagefläche (21) in einem zentralen Drittel der orthogonalen Projektion des Trägers auf die Auflagefläche (21) liegt.

9. System nach einem der vorhergehenden Ansprüche, wobei der innere Bogen (3) und der äußere Bogen (1) eine Symmetrie um eine Symmetrieebene senkrecht zu der Schwenkachse (34) besitzen.

10. System nach einem der vorhergehenden Ansprüche, umfassend einen Sockel (4), der auf dem inneren Bogen (3) montiert ist, und umfassend einen Stützbereich der Zielwurfmaschine (5).

11. System nach dem vorhergehenden Anspruch, wobei der Sockel (4) drehbar an dem inneren Bogen (3) entlang einer sekundären Achse (44) montiert ist, wobei die Basis einen sekundären Aktuator (45) umfasst, der so konfiguriert ist, dass er die Drehung des Sockels (4) relativ zu dem inneren Bogen (3) steuert.

12. System nach dem vorhergehenden Anspruch, wobei die sekundäre Achse (44) senkrecht zu der Schwenkachse (34) steht und/oder wobei die sekundäre Achse (44) und die Schwenkachse (34) zusammenfallen.

13. System nach einem der beiden vorhergehenden Ansprüche, wobei der Sockel (4) eine Vielzahl von Verankerungspunkten (47) umfasst, vorzugsweise vier Verankerungspunkte, die gleichmäßig um 90° um die sekundäre Achse (44) verteilt sind und von denen jeder so konfiguriert ist, dass er ein Ende des sekundären Aktuators (45) austauschbar montiert.

14. System nach Anspruch 9, in Kombination mit einem der Ansprüche 11 bis 13, wobei sich die sekundäre Achse (44) in der Symmetrieebene befindet.

15. System nach Anspruch 9, in Kombination mit einem der Ansprüche 6 oder 7, wobei sich die primäre Achse (14) in der Symmetrieebene befindet.

## Claims

1. Clay pigeon target launching system, comprising a target launching machine (5) provided with a launch portion (51) having a launch plane (511) on which a target to be launched is intended to be placed and an arm (512) that can be rotated and is controlled by a motorised cocking and triggering system, the launching system also comprising a base, the target launching machine (5) being carried by the base, wherein the target launching machine (5) comprises a target storage barrel (52), the system comprising a maximum-load configuration in which the barrel (52) is completely filled with targets (6), and a minimum-load configuration in which the barrel (52) is completely empty of targets (6), and wherein the base for the target launching machine (5) comprises:
• a lower portion;
• an upper portion configured to carry the target launching machine, the upper portion being mounted so as to move relative to the lower portion;
• an actuator (35) configured to control the mobility of the upper portion relative to the lower portion;
**characterised in that**:
• the lower portion comprises an outer arch (1);
• the upper portion comprises an inner arch (3) nested in the outer arch (1);
• the mobility comprises a rotation of the inner arch (3) in the outer arch (1) along a pivot axis (34).

2. System according to the preceding claim, wherein an assembly formed by the target launch machine (5) and the upper portion has a first centre of gravity in the maximum-load configuration and a second centre of gravity in the minimum-load configuration, the assembly having an extreme position in which the outer arch (1) and the inner arch (3) have a maximum relative angle, the swing axis (34) being located so that a value of the torque exerted by the weight of the assembly, in the direction of the swing axis (34), in the maximum-load configuration is substantially equal to a value of the torque exerted by the weight of the assembly in the minimum-load configuration in the extreme position.

3. System according to any one of the preceding claims, wherein the outer arch (1) comprises a first arm (11) and a second arm (12) extending on opposite sides of the outer arch (1); wherein the inner arch (3) comprises a first arm (31) and a second arm (32) extending on opposite sides of the inner arch (3), and wherein the rotation of the inner arch (3) in the outer arch (1) is done by a first pivot between the first arm (11) of the outer arch (1) and the first arm (31) of the inner arch (3) and a second pivot, opposite to the first pivot, between the second arm (12) of the outer arch (1) and the second arm (32) of the inner arch (3).

4. System according to any one of the preceding claims, wherein the actuator (35) includes one end mounted on the inner arch (3) and another end mounted on the outer arch (1).

5. System according to any one of the preceding claims, comprising a support (2) on which the outer arch (1) is mounted and wherein the support (2) includes a lower support surface along a support plane (21), and wherein the swing axis (34) is parallel to the plane.

6. System according to the preceding claim, wherein the outer arch (1) is rotatably mounted on the support (2) along a primary axis (14), the base comprising a primary actuator (15) configured to control the rotation of the outer arch (1) relative to the support (2).

7. System according to the preceding claim, wherein the primary axis (14) is perpendicular to the swing axis (34) and/or the primary axis (14) and the swing axis (34) are concurrent.

8. System according to Claim 2, in combination with any one of Claims 5 to 7, said base in which the orthogonal projection of the centre of gravity of the assembly onto the support plane (21) is located in a central third of the orthogonal projection of the support onto the support plane (21).

9. System according to any one of the preceding claims, wherein the inner arch (3) and the outer arch (1) are symmetrical around a plane of symmetry perpendicular to the swing axis (34).

10. System according to any one of the preceding claims, comprising a stand (4) mounted on the inner arch (3), and comprising a support area of the target launching machine (5).

11. System according to the preceding claim, wherein the stand (4) is rotatably mounted on the inner arch (3) along a secondary axis (44), the base comprising a secondary actuator (45) configured to control the rotation of the stand (4) relative to the inner arch (3).

12. System according to the preceding claim, wherein the secondary axis (44) is perpendicular to the swing axis (34) and/or wherein the secondary axis (44) and the swing axis (34) are concurrent.

13. System according to any of the two preceding claims, wherein the stand (4) comprises a plurality of anchor points (47), preferably four anchor points evenly distributed at 90° around the secondary axis (44), each configured to interchangeably mount one end of the secondary actuator (45).

14. System according to Claim 9 in combination with any one of Claims 11 to 13, wherein the secondary axis (44) is located in the plane of symmetry.

15. System according to Claim 9 in combination with any one of Claims 6 or 7, wherein the primary axis (14) is located in the plane of symmetry.
